# EUROPÄISCHE PATENTSCHRIFT

(11) **EP 0 465 976 B1**
(45) Veröffentlichungstag und Bekanntmachung des Hinweises auf die Patenterteilung: **18.11.1993**
(21) Anmeldenummer: 91110862.9
(22) Anmeldetag: 01.07.1991
(51) Int. Cl.: B67C 3/12

(54) **Einrichtung zur Überwachung der Füllelemente von Füllmaschinen**
Device for monitoring the filling heads of bottling machines
Dispositif de surveillance de têtes de remplissage pour embouteilleuses

(30) Priorität: 11.07.1990 DE 4022142
(43) Veröffentlichungstag der Anmeldung: 15.01.1992
(73) Patentinhaber: KHS Maschinen- und Anlagenbau Aktiengesellschaft, D-47057 Duisburg (DE)
(72) Erfinder: Diehl, Egbert, W-6551 Hackenheim (DE)

(56) Entgegenhaltungen:
- EP-A- 0 334 288
- DE-A- 2 745 641
- GB-A- 2 159 503

## Beschreibung

Die Erfindung bezieht sich auf eine Einrichtung zur Überwachung der Füllelemente einer Füllmaschine gemäß Oberbegriff Patentanspruch 1.

Insbesondere zum aseptischen bsw. sterilen Abfüllen von flüssigem Füllgut in Behälter, beispielsweise in Flaschen, ist eine Füllmaschine bekannt (DE-OS 38 09 852), die an einem um eine vertikale Maschinen- bzw. Drehachse umlaufenden Rotor eine Vielzahl von Füllelementen aufweist, von denen jedes an einem Gehäuse eine nach unten hin offene Glocke besitzt, die durch einen unterhalb des jeweiligen Füllelementes vorgesehenen, durch eine Hubvorrichtung auf- und abbewegbaren und eine Standfläche für den jeweils zu füllenden Behälter bildenden Teller verschließbar und mit dem Druck eines gas- bzw. dampfförmigen Mediums beaufschlagbar ist. Die Glocken sind dabei so ausgebildet. daß jede Glocke den zu füllenden Behälter auch in ihrem geschlossenen Zustand voll aufnimmt. Das der jeweils geschlossenen Glocke unter Druck zugeführte Medium ist bei diesem aseptischen bzw. sterilen Abfüllen ein Sterilisationsmedium in Form von gesättigtem Wasserdampf, welches der jeweiligen Glocke während einer Sterilisationsphase zugeleitet wird, d.h. dann zugeleitet wird, wenn das diese Glocke aufweisende Füllelement nach dem Passieren des Behältereinlaufs eine bestimmte Winkelposition erreicht hat. Für den angestrebten Sterilisationseffekt ist es notwendig, daß sich im Inneren der jeweils geschlossenen Glocke ein Überdruck für das Sterilisationsmedium aufbaut, der oberhalb eines vorgegebenen Mindestdruckes liegt. Beispielsweise bei einem mangelhaften Schließen einer Glocke, z. B. infolge einer übermäßigen Abnutzung von Dichtungselementen usw., ist dieser Mindestdruck für das Sterilisations- bzw. Behandlungsmedium nicht gewährleistet.

Zusätzlich zu bzw. anstelle von einer Beaufschlagung der Glocken mit einem unter Druck stehenden Sterilisationsmedium ist es beispielsweise auch denkbar, die geschlossenen Glocken aus anderen verfahrenstechnischen Gründen mit einem Überdruck eines anderen Mediums, beispielsweise mit dem Druck eines CO2-Gases, oder mit einem Unterdruck zu beaufschlagen, wobei die angestrebte Wirkung und Qualität auch dieser Behandlungen davon abhängen, daß der jeweilige Behandlungsdruck um einen vorgegebenen Mindestwert vom Umgebungsdruck abweicht.

Aufgabe der Erfindung ist es, eine Einrichtung zur Überwachung der Füllelemente einer Füllmaschine der eingangs erwähnten Art aufzuzeigen, die (Einrichtung) bei minimalem konstruktiven Aufwand eine zuverlässige Überwachung der Füllelemente hinsichtlich eines ordnungsgemäßen Behandlungsdruckes in den geschlossenen Glocken ermöglicht.

Zur Lösung dieser Aufgabe ist eine Einrichtung erfindungsgemäß entsprechend dem kennzeichnenden Teil des Patentanspruches 1 ausgebildet.

Mit der erfindungsgemäßen Einrichtung ist es möglich, das einwandfreie Arbeiten der Füllelemente bzw. der Glocken dieser Füllelemente zu überwachen, wobei immer dann, wenn an einer auf den Behältereinlauf in Drehrichtung des Rotors folgenden, vorgegebenen Winkelposition eine Glocke den vorgegebenen Behandlungsdruck, z. B. einen vorgegebenen Mindestdruck nicht aufweist, über den Druckmesser und den Sensor ein den Defekt des Füllelementes bzw. der Glocke registrierendes Signal erzeugt wird. Dieses Signal kann dann z.B. eine optische und/oder akustische Anzeige einer Betriebsstörung und/oder ein Stillsetzen der Füllmaschine und/oder ein Blockieren des defekten Füllelementes usw. bewirken.

Die auf den Druck im Inneren der jeweiligen Glocke ansprechenden Druckmesser sind entweder an dem Gehäuse des jeweiligen Füllelementes oder an einem mit diesem Gehäuse verbundenen Teil vorgesehen, wobei selbstverständlich eine Verbindung zwischen dem Druckmesser bzw. zwischen dem den Druck aufnehmenden Teil dieses Druckmessers und dem Innenraum der Glocke besteht. Im einfachsten Fall ist der jeweilige Druckmesser an der Glocke selbst vorgesehen.

Bevorzugt ist der wenigstens eine Sensor gemeinsam für sämtliche Druckmesser vorhanden. Dieser Sensor befindet sich dann an derjenigen Winkelposition der Drehbewegung des Rotors, an der der Behandlungsdruck in den Glocken überwacht wird. Jeder Druckmesser besitzt dann einen Betätigungsabschnitt, der bei Umgebungsdruck in der Glocke eine erste Position in bezug auf das Füllelement bzw. in bezug auf die Glocke aufweist und bei Behandlungsdruck in der Glocke eine zweite abweichende Position besitzt, so daß der Sensor ein Signal jeweils in Abhängigkeit von der Positionierung des Betätigungsabschnittes liefert.

Die Verwendung wenigstens eines, für sämtliche Druckmesser gemeinsamen Sensors hat erhebliche Vorteile, da nur eine äußerst geringe Anzahl an Sensoren (im Extremfall nur ein einziger Sensor) benötigt wird und auch der Aufwand an Signalleitungen erheblich reduziert ist.

Die erfindungsgemäße Einrichtung eignet sich zur Überwachung des Überdruckes eines Sterilisationsmediums ebenso wie des Überdruckes, aber auch Unterdruckes anderer Behandlungsmedien in den geschlossenen Glocken.

Weiterbildungen der Erfindung sind Gegenstand der Unteransprüche.

Die Erfindung wird im folgenden anhand der Figuren an einem Ausführungsbeispiel näher erläutert. Es zeigen:
- Fig. 1: in schematischer Darstellung und in Draufsicht eine Flaschenfüllmaschine, die zum aseptischen Abfüllen von Flüssigkeit in Flaschen geeignet ist;
- Fig. 2: in sehr vereinfachter Einzeldarstellung ein eine Glocke aufweisendes Füllelement der Füllmaschine nach Fig. 1, zusammen mit einer auf einem Flaschenteller stehenden und von der geschlossenen Glocke vollständig aufgenommenen Flasche;
- Fig. 3: in vergrößerter Einzeldarstellung und im Schnitt einen an der Glocke jedes Füllelementes vorgesehenen Druckmesser.

Die in der Fig. 1 dargestellte Flaschenfüllmaschine besteht im wesentlichen aus einem um eine vertikale Achse V in Richtung des Pfeiles A umlaufenden Rotor 1, der in üblicher Weise an seinem Umfang in gleichmäßigen Winkelabständen um die Drehachse V verteilt eine Vielzahl von Füllelementen 2 und unter diesen jeweils Flaschenteller 3 aufweist, die in üblicher Weise durch eine nicht dargestellte Hubeinrichtung in der vertikalen Füllelementachse F auf- und abbewegbar sind und an ihrer Oberseite jeweils eine Standfläche für die zu füllenden Flaschen 4 bilden. Jedes Füllelement 2 besitzt ein Gehäuse 5, in welchem u.a. auch das Flüssigkeitsventil 6 vorgesehen ist, ein über die Unterseite des Gehäuses 5 wegstehendes Füllrohr 7 sowie eine ebenfalls über die Unterseite des Gehäuses 5 wegstehende, das Füllrohr 7 bzw. die Füllelementachse F konzentrisch umschließende und an der Unterseite offene Glocke 8. Die Glocke 8 ist so ausgebildet, daß sie die jeweilige, auf dem Flaschenteller 3 aufstehende Flasche 4 auch in der obersten Hubstellung des Flaschentellers 3 vollständig aufnehmen kann. Weiterhin sind die Glocke 8 sowie der Flaschenteller 3 auch so ausgebildet, daß letzterer in seiner obersten Hubstellung die Glocke 8 bzw. deren Innenraum nach außen hin dicht abschließt, so daß es dann zum Sterilisieren der Flaschen 4 vor dem Einleiten des flüssigen Füllgutes in diese Flaschen möglich ist, den Innenraum der jeweiligen, durch den zugehörigen Flaschenteller 3 verschlossenen Glocke 8 über eine Leitung 9 mit einem Sterilisationsmedium, beispielsweise mit gesättigtem Wasserdampf so zu beaufschlagen, daß dieses Sterilisationsmedium in der Glocke 8 einen vorgegebenen Überdruck (Behandlungsdruck) aufweist.

An der Glocke 8 jedes Füllelementes 2 ist ein Druckmesser 10 vorgesehen, der einen an einer Öffnung 11 in der Umfangswandung 12 der Glocke 8 vorgesehenen Ring 13 aufweist, welcher eine senkrecht zur Füllelementachse V verlaufende horizontale Längsachse L konzentrisch umschließt. An seinem dem Innenraum der Glocke 8 näherliegenden Ende ist der Ring 13 mit einem radial nach innen ragenden ringförmigen Wandabschnitt 14 versehen, der eine kreisförmige Öffnung 15 umschließt.

Von der dem Innenraum der Glocke 8 abgewendeten Seite her sind in den Ring 13 zwei Gehäuseteile 16 und 17 eingesetzt, und zwar das im wesentlichen hülsenartige und an einem Ende mit einem radial nach außen wegstehenden Flansch 18 versehene Gehäuseteil 16 und das haubenartige, an seinem offenen Ende ebenfalls mit einem radial überstehenden Flansch 19 versehene äußere Gehäuseteil 17. Das äußere Gehäuseteil 17 umschließt das innere Gehäuseteil 16 sowie die Längsachse L konzentrisch. Beide Gehäuseteile 16 und 17 liegen mit der Umfangsfläche ihres dort kreisförmig ausgebildeten Flansches 18 bzw. 19 gegen die Innenfläche des Ringes 13 an. Zwischen dem Flansch 18 des inneren Gehäuseteiles 16 und der dem Innenraum der Glocke 8 abgewandten Seite des Wandabschnittes 14 ist eine aus einem flexiblen Material, z.B. aus Gummi oder flexiblem Kunststoff hergestellte Membrane 20 an ihrem Umfang eingespannt. Diese Einspannung ist dadurch erreicht, daß der Flansch 19 gegen den Flansch 18 angedrückt anliegt und durch einen Sicherungsring 21 im Ring 13 gesichert ist. Die an ihrem Umfang dicht eingespannte Membrane 20 ist in ihrem mittleren Bereich dicht an einem Ende eines mit seiner Achse achsgleich mit der Längsachse L angeordneten Stößel 22 befestigt, so daß die vom Wandabschnitt 14 umschlossene Öffnung durch die Membrane 20 dicht verschlossen ist. Der Stößel 22 besitzt einen Abschnitt 22' mit vergrößertem Quersschnitt und ist mit diesem Abschnitt 22' in einer Gleithülse 23 in Richtung der Längsachse L verschiebbar, die (Gleithülse) an dem inneren Gehäuseteil 16 gehalten ist.

Wie die Fig. 3 zeigt, stehen das Gehäuseteil 17 sowie auch das von diesem umschlossene Gehäuseteil 16 über die dem Innenraum der Glocke 8 abgewendete Seite des Ringes 13 vor und das Gehäuseteil 17 besitzt an seinem dem Innenraum der Glocke 8 entfernt liegenden Ende einen Abschnitt 17' mit vermindertem Querschnitt. Der Stößel 22 steht mit einem Abschnitt 22'', der im Vergleich zum Abschnitt 22' einen verminderten Querschnitt aufweist, über das dem Innenraum der Glocke 3 entfernt liegenden Ende des Gehäuseteils 17 bzw. des Abschnittes 17' vor und ist an diesem Ende mit einem Schaltnocken 24 versehen, der in Richtung der Längsachse L einstellbar auf dem dortigen, dem Innenraum der Glocke 8 entfernt liegenden Ende des Stößels 22 angeordnet ist, wie dies in der Fig. 3 mit dem Doppelpfeil B angedeutet ist.

Im Inneren des Gehäuseteiles 17 bzw. des Abschnittes 17' ist eine die dortige Länge des Stößels 22 umschließende Druckfeder 25 vorgesehen, die sich mit ihrem einen, dem Innenraum der Glocke 8 entfernt liegenden Ende gegen eine den Stößel 22 ringförmig umschließende Fläche des Abschnittes 17' und mit ihrem anderen Ende gegen einen Ring 26 abstützt, der auf den Stößel 22 aufgeschoben ist und sich mit seiner der Druckfeder 25 abgewandten Seite gegen einen stufenförmigen Absatz abstützt, der am Übergangsbereich zwischen den Abschntiten 22' und 22'' gebildet ist.

Zum Entlüften des von dem Gehäuseteil 17 umschlossenen Innenraums ist im Gehäuseteil 17 eine Öffnung 27 vorgesehen.

Die Fig. 3 zeigt den Stößel 22 bzw. Schaltnocken 24 in einer Ausgangsposition, in der sich der Ring 26 auch gegen die den Innenraum der Glocke 8 abgewandte Stirnfläche der Gleithülse 23 abstützt, und zwar bei vorgespannter Druckfeder 25.

Wird die Glocke 8 in der vorbeschriebenen Weise durch den zugehörigen, unter dieser Glocke angeordneten Flaschenteller 3 verschlossen und mit Überdruck beaufschlagt, so wirkt dieser Überdruck über die Öffnung 15 insbesondere auch auf das im Bereich der Öffnung 11 vorgesehene, eine vergrößerte Fläche 28 bildende Ende des Stößels 22, so daß dieser dann, wenn die auf die Fläche 28 einwirkende Kraft die Kraft der Druckfeder 25 übersteigt, aus seiner Ausgangsposition gegen die Wirkung der Druckfeder in Richtung der Längsachse L bei der für die Fig. 3 gewählten Darstellung nach rechts verschoben wird. Bei diesem Verschieben aus der Ausgangsposition ist der maximale Hub des Stößels 22 dadurch festgelegt, daß der Ring 26 gegen einen den Stößel 22 umschließenden ringförmgigen Bereich 29 der Innenfläche des Gehäuseteils 17 zur Anlage kommt, und zwar dort, wo der Abschnitt 17'' mit größerem Durchmesser in den Abschnitt 17' mit kleinerem Durchmesser übergeht.

Die Druckmesser 10 sämtlicher Füllelemente 2 weisen in bezug auf die Drehachse V mit ihrer Längsachse L jeweils die gleiche Orientierung auf, d.h. bei der dargestellten Ausführungsform sind die Druckmesser 10 bezogen auf die Drehachse V an der jeweiligen Glocke 8 radial außen liegend vorgesehen, und zwar derart, daß die Längsachse L radial zur Drehachse V verläuft.

Die Flaschen 4 werden der Füllmaschine über einen Transporteur 30 zugeführt und gelangen über einen Flascheneinlauf 31 jeweils nacheinander auf einen Flaschenteller 3 des um die Drehachse V umlaufenden Rotors 1.

Die gefüllten Flaschen 4 werden vom Rotor 1 bzw. von den Flaschentellern 3 an einem Auslauf 32 an einen die gefüllten Flaschen abtransportierenden Transporteur 30' übergeben.

In der Fig. 1 ist mit "I" die jeweilige Winkelposition eines Füllelementes 2 sowie des zugehörigen Flaschentellers 3 bei der Übergabe einer Flasche 4 bezeichnet. Mit "II" ist diejenige Winkelposition bezeichnet, an der bei jeweils geschlossener Glocke 8 das Zuführen des Sterilisationsmediums unter Überdruck in die jeweilige Glocke 8 für die Sterilisation der in der Glocke 8 angeordneten Flasche 4 eingeleitet wird. Mit "III" ist die Winkelposition bezeichnet, in der die der eigentlichen Füllphase vorausgehende Sterilisationsphase abgeschlossen ist und ab der dann das eigentliche Füllen der jeweiligen Flasche 4 mit dem Füllgut eingeleitet wird.

Eine einwandfreie Sterilisation der Flaschen 4 ist nur dann gewährleistet, wenn sich während der Behandlung mit dem Sterilisationsmedium im Inneren jeder Glocke 8 der erforderliche Überdruck des Sterilisationsmediums aufbaut wird und hierfür insbesondere die jeweilige Glocke 8 durch den Flaschenteller 3 ordnungsgemäß verschlossen ist. Hat sich im Innenraum einer verschlossenen Glocke der angestrebte Überdruck aufgebaut, ist der Stößel 22 des betreffenden Druckmessers 10 gegen die Wirkung der Druckfeder 25 aus der Ausgangsposition radial nach außen verschoben, so daß ein vor der Winkelposition III angeordneter Näherungsschalter 33 von dem Schaltnocken 24 der sich vorbeibewegenden Glocke 8 belegt wird und an eine Steuereinrichtung 34 ein den Überdruck in dieser Glocke 8 bestätigendes Signal liefert. Kann sich in einer Glocke 8 ein Überdruck des Sterilisationsmedium in einer vorgegebenen Höhe nicht aufbauen, so verbleibt der Stößel 22 des Druckmessers 10 dieser Glocke 8 in der Ausgangsposition und beim Vorbeibewegen am Sensor 33 wird dieser nicht belegt und liefert auch kein Signal an die Steuereinrichtung 34. Diese erzeugt dann ein Fehler-Signal, welches z.B. die Betriebsstörung, vorzugsweise unter Angabe der Position des defekten Füllelementes 2 bzw. der defekten Glocke 8 anzeigt, so daß die Füllmaschine angehalten und der Defekt behoben werden kann. Das Anhalten der Füllmaschine kann hierbei auch automatisch durch das von der Steuereinrichtung 34 gelieferte Fehler-Signal erfolgen. Weiterhin ist es aber auch möglich, trotz des Vorliegens des Fehler-Signals den Füllbetrieb aufrechtzuerhalten und lediglich das Flüssigkeitsventil 6 des Füllelementes 2 mit der defekten Glocke 8 in der geschlossenen Stellung zu verriegeln. Diejenigen Flaschen, die am Einlauf 31 dem Füllelement 2 mit der defekten Glocke 8 übergeben wurden, werden nach dem Auslauf 32 und vorzugsweise noch vor dem sich an die Füllmaschine anschließenden Verschließer automatisch aussortiert und als leere Flaschen 4 dem Transporteur 30 wieder zugeführt.

Der Mindestdruck, bei dem die Druckmesser 10 ansprechen, d.h. die Stößel 22 aus der Ausgangsposition gegen die Druckfeder 25 in eine das Vorhandensein des Überdruckes anzeigende Stellung bewegt sind, beträgt beispielsweise etwa 1,7 bar.

Um die Druckmesser 10 hinsichtlich einer ordnungsgemäßen Arbeitsweise zu überprüfen, ist an einer Winkelposition, an der der Innenraum der sich vorbeibewegenden Glocken 8 keinen Überdruck aufweist, d.h. beispielsweise an einer Winkelposition zwischen dem Auslauf 32 und dem Einlauf 31 ein weiterer Sensor 35 vorgesehen, der beispielsweise ebenfalls ein Nährungsschalter und mit der Steuereinrichtung 34 verbunden ist. Bei ordnungsgemäß arbeitenden Druckmessern 10 wird dieser Sensor 35 nicht belegt. Ist beispielsweise der Stößel 22 eines Druckmessers 10 z.B. wegen eines Bruchs der Druckfeder 25 in der einen Druck anzeigenden Stellung verblieben, so wird der Sensor 35 belegt, was dann ebenfalls an der Steuereinrichtung 34 zu einem Fehler-Signal führt.

Die Erfindung wurde voranstehend an einem Ausführungsbeispiel beschrieben. Es versteht sich, daß Änderungen sowie Abwandlungen möglich sind, ohne daß dadurch der der Erfindung zugrundeliegende Erfindungsgedanke verlassen wird. So ist es möglich, daß anstelle der als Nährungsschalter ausgebildeten Sensoren 33 und 35 auch andere Sensoren, z.B. Lichtschranken, Magnetschalter usw. verwendet werden, wobei die Sensoren 33 und 35 aber vorteilhafterweise gegenüber dem Rotor 1 ortsfest angeordnet sind, so daß für eine Vielzahl von Glocken 8 nur eine äußerst geringe Anzahl von Sensoren, d.h. bei der vorbeschriebenen Ausführungsform nur der Sensor 33, ggf. noch der weitere Sensor 35 benötigt werden und auch Signalleitungen zu den einzelnen Glocken 8 nicht erforderlich sind. Sind bei der Füllmaschine mehrere Behandlungsphasen mit einem Überdruck in den Glocken 8 vorgesehen, so ist es selbstverständlich auch möglich, mehrere Sensoren 33 an betreffenden Winkelpositionen anzuordnen. Selbstverständlich kann mit den Druckmessern 10 und mit dem Sensor 33 oder weiteren, entsprechenden Sensoren nicht nur der Druck eines Wasserdampfes, sondern auch der Druck eines anderen Mediums, z.B. eines Spanngases in den geschlossenen Glocken 8 überwacht werden.

Bei der dargestellten Ausführungsform ist der Ring 26 lediglich auf den Stößel 22 bzw. dessen Abschnitt 22'' aufgesetzt und mit dem Stößel nicht fest verbunden. Damit ist es möglich, den in der Ausgangsposition befindlichen Stößel 22 aus dieser Ausgangsposition bei der für die Fig. 3 gewählten Darstellung noch weiter nach links, d.h. mit der Fläche 28 weiter in den Innenraum der Glocke 8 zu verschieben, ohne daß die Druckfeder 25 wirksam wird. Hierdurch ist es möglich, die Membrane 20 in den Innenraum der Glocke 8 zu stülpen und dabei zu straffen, womit sich u.a. eine verbesserte Möglichkeit für eine Reinigung der Membrane 20 an ihrer dem Innenraum der Glocke 8 zugewandten Fläche sowie auch der Fläche 28 des Stößels ergibt.

## Patentansprüche

1. Einrichtung zur Überwachung einer Füllmaschine, die zum Füllen von Behältern, insbesondere von Flaschen (4), mit einem flüssigen Füllgut an einem umlaufenden Rotor (1) mehrere Füllelemente (2) aufweist, von denen jedes zur Aufnahme des zu füllenden Behälters eine verschließbare Glocke (8) besitzt, die mit einem vom Umgebungsdruck abweichenden Behandlungsdruck, vorzugsweise mit einem über dem Umgebungsdruck liegenden Behandlungsdruck eines gas- oder dampfförmigen Mediums beaufschlagbar ist, gekennzeichnet durch einen an jedem Füllelement (2) vorgesehenen und auf den Druck in der zugehörigen Glocke (8) ansprechenden Druckmesser (10), der über wenigstens einen Sensor (33, 35) ein elektrisches Signal dann bewirkt, wenn der Behandlungsdruck in der Glocke (8) vom Umgebungsdruck um einen vorgegebenen Mindestwert abweicht.

2. Einrichtung nach Anspruch 1, dadurch gekennzeichnet, daß der jeweilige Druckmesser (10) am Gehäuse (5) des Füllelementes oder an einem mit diesem Gehäuse verbundenen Teil (8) des Füllelementes (2), vorzugsweise an der Glocke (8) vorgesehen ist.

3. Einrichtung nach Anspruch 1 oder 2, dadurch gekennzeichnet, daß der wenigstens eine Sensor (33, 35) an einem mit dem Rotor (1) nicht umlaufenden Teil der Füllmaschine für die Druckmesser (10) sämtlicher Füllelemente (2) gemeinsam vorgesehen ist.

4. Einrichtung nach einem der Ansprüche 1 bis 3, dadurch gekennzeichnet, daß jeder Druckmesser (10) einen Betätigungsabschnitt (24) aufweist, der mit dem wenigstens einen Sensor (33, 35) zusammenwirkt, und daß der Betätigungsabschnitt (24) jedes Druckmessers (10) bei Umgebungsdruck in der Glocke (8) eine erste Position in bezug auf das zugehörige Füllelement (2) und/oder die zugehörige Glocke (8) und bei einem vom Umgebungsdruck abweichenden Druck in der Glocke (8) eine zweite Position in bezug auf das zugehörige Füllelement (2) und/oder die zugehörige Glocke (8) aufweist.

5. Einrichtung nach Anspruch 4, dadurch gekennzeichnet, daß der Betätigungsabschnitt (24) aus der ersten Position erst dann in Richtung zweite Position bewegt wird, wenn der Druck in der Glocke (8) wenigstens 1,7 bar beträgt.

6. Einrichtung nach Anspruch 4 oder 5, dadurch gekennzeichnet, daß der wenigstens eine Sensor (33, 35) ein mit dem Betätigungsabschnitt (24) berührungslos zusammenarbeitender Schalter ist.

7. Einrichtung nach Anspruch 6, dadurch gekennzeichnet, daß der wenigstens eine Sensor (33, 35) ein Nährungsschalter und der Betätigungsabschnitt vorzugsweise ein mit diesem Nährungsschalter zusammenwirkender Schaltnocken (24) sind.

8. Einrichtung nach einem der Ansprüche 4 bis 7, dadurch gekennzeichnet, daß der Betätigungsabschnitt (24) vorzugsweise einstellbar an einem auf Druck ansprechenden Element (22) des jeweiligen Druckmessers (10) vorgesehen ist, welches durch den vom Umgebungsdruck abweichenden Druck in der jeweiligen Glocke (8) gegen die Wirkung wenigstens einer Feder (25) bewegbar ist.

9. Einrichtung nach Anspruch 8, dadurch gekennzeichnet, daß das auf Druck ansprechende Element ein Kolben mit einer mit dem Druck in der Glocke (8) beaufschlagbaren Kolbenfläche ist.

10. Einrichtung nach Anspruch 8, dadurch gekennzeichnet, daß das auf Druck ansprechende Element ein in seiner Achse (L) gegen die Wirkung der Druckfeder (25) verschiebbarer Stößel (22) ist, der mit einem Ende bzw. mit einer dort gebildeten Fläche (28) in einem mit dem Druck in der Glocke (8) beaufschlagten Raum angeordnet und mit seinem anderen Ende abgedichtet, vorzugsweise durch eine Membrane (20) abgedichtet aus diesem Raum herausgeführt ist, und daß der Stößel (22) an diesem anderen Ende den vorzugsweise in Längsrichtung des Stößels (22) einstellbaren Betätigungsabschnitt (24) aufweist.

11. Einrichtung nach Anspruch 10, dadurch gekennzeichnet, daß der das eine Ende des Stößels (22) aufnehmende Raum der Innenraum der Glocke (8) oder ein mit diesem Innenraum über eine Öffnung (11) unmittelbar in Verbindung stehender Raum ist.

12. Einrichtung nach Anspruch 10 oder 11, dadurch gekennzeichnet, daß der Stößel (22) in einer in einem Gehäuseteil (16) des Druckmessers (10) gehaltenen Gleithülse (23) in Längsrichtung (L) verschiebbar geführt ist.

13. Einrichtung nach einem der Ansprüche 10 bis 12, gekennzeichnet durch eine den Stößel (22) auf einer Teillänge umschließenden Druckfeder (25), die den Stößel in eine der ersten Position entsprechenden Ausgangsposition vorspannt und mit einem Ende auf den Stößel und mit dem anderen Ende auf eine Fläche des Gehäuses bzw. eines Gehäuseteils (17) des Druckmessers (10) einwirkt.

14. Einrichtung nach Anspruch 13, dadurch gekennzeichnet, daß die Druckfeder (25) mit einem Ende gegen einen auf dem Stößel (22) frei verschiebbar vorgesehenen Ring (26) einwirkt, daß am Gehäuse, vorzugsweise an der Gleithülse (23) eine erste Anlagefläche für den Ring (26) gebildet ist, gegen die der Ring (26) bei entspannter Druckfeder (25) mit seiner dieser Druckfeder abgewandten Seite anliegt, und daß am Stößel (22) eine zweite Anlagefläche für die der Druckfeder abgewandte Seite des Ringes gebildet ist.

## Claims

1. Equipment for the monitoring of a filling machine which for the filling of containers, in particular of bottles (4), with liquid filling stock displays several filling elements (2) at a revolving rotor (1), each of which filling elements comprises a closable bell (8), which is for the reception of the container to be filled and which is chargeable with a treatment pressure, which differs from the ambient pressure and preferably lies above the ambient pressure, of a gaseous or vaporous medium, characterised by a pressure gauge (10), which is provided at each filling element (2), responds to the pressure in the associated bell (8) and which causes an electrical signal by way of at least one sensor (33, 35) when the treatment pressure in the bell (8) differs from the ambient pressure by a preset minimum value.

2. Equipment according to claim 1, characterised thereby, that the respective pressure gauge (10) is provided at the housing (5) of the filling element (2) or at a part (8) of the filling element (2), which is connected with this housing, preferably at the bell (8).

3. Equipment according to claim 1 or 2, characterised thereby, that the at least one sensor (33, 35) is provided at a part, which does not revolve with the rotor (1), of the filling machine in common for the pressure gauges (10) of all filling elements (2).

4. Equipment according to one of the claims 1 to 3, characterised thereby, that each pressure gauge (10) displays an actuating portion (24), which co-operates with the at least one sensor (33, 35), and that the actuating portion (24) of each pressure gauge (10) displays a first position in relation to the associated filling element (2) and/or the associated bell (8) in the case of ambient pressure in the bell (8) and a second position in relation to the associated filling element (2) and/or the associated bell (8) in the case of a pressure differing from the ambient pressure.

5. Equipment according to claim 4, characterised thereby, that the actuating portion (24) is moved out of the first position in the direction of the second position only if the pressure in the bell (8) amounts to at least 1.7 bars.

6. Equipment according to claim 4 or 5, characterised thereby, that the at least one sensor (33, 35) is a switch contactlessly cooperating with the actuating portion (24).

7. Equipment according to claim 6, characterised thereby, that the at least one sensor (33, 35) is a proximity switch and the actuating portion is preferably a switch cam (24) co-operating with this proximity switch.

8. Equipment according to one of the claims 4 to 7, characterised thereby, that the actuating portion (24) is preferably provided to be settable at a pressure-responsive element (22) of the respective pressure gauge (10), which is movable against the effect of at least one spring (25) by the pressure in the respective bell (8) differing from the ambient pressure.

9. Equipment according to claim 8, characterised thereby, that the pressure-responsive element is a piston with a piston surface loadable by the pressure in the bell (8).

10. Equipment according to claim 8, characterised thereby, that the pressure-responsive element is a plunger (22), which is displaceable along its axis (L) against the effect of the compression spring (25) and which by one end or by a surface (28) formed there is arranged in a chamber charged with the pressure in the bell (8) and by its other end is led sealed off, preferably by a membrane (20), out of this chamber and that the plunger (22) at this other end displays the actuating portion (24), which is preferably adjustable in the longitudinal direction of the plunger (22).

11. Equipment according to claim 10, characterised thereby, that the chamber, which receives the one end of the plunger (22), is the interior space of the bell (8) or a chamber standing directly in connection with this interior space by way of an opening (11).

12. Equipment according to claim 10 or 11, characterised thereby, that the plunger (22) is guided to be displaceable in longitudinal direction (L) in a slide sleeve (23) retained in a housing part (16) of the pressure gauge (10).

13. Equipment according to one of the claims 10 to 12, characterised by a compression spring (25), which encloses the plunger (22) over a partial length, biasses the plunger into an initial position corresponding to the first position and which acts by one end on the plunger and by the other end either on a surface of the housing or of a housing part (17) of the pressure gauge (10).

14. Equipment according to claim 13, characterised thereby, that the compression spring (25) acts by one end against a ring (26), which is provided to be freely displaceable on the plunger (22), that a first abutment surface for the ring (26) is formed at the housing, preferably at the slide surface, that the ring (26) when the compression spring (25) is relieved lies by its side remote from this compression spring against this first abutment surface and that a second abutment surface is formed at the plunger (22) for the side of the ring remote from this compression spring.

## Revendications

1. Dispositif pour surveiller une machine de remplissage qui comporte, pour remplir des récipients, en particulier des bouteilles (4), d'un produit liquide, plusieurs éléments de remplissage (2) disposés sur un rotor (1) tournant et possédant chacun, pour la réception du récipient à remplir, une cloche (8) pouvant être fermée et à laquelle est applicable une pression de traitement qui diffère de la pression environnante, de préférence une pression de traitement supérieure à la pression environnante d'un fluide gazeux ou sous forme de vapeur, caractérisé par un capteur de pression (10) prévu sur chaque élément de remplissage (2) et réagissant à la pression dans la cloche (8) correspondante, capteur qui, à travers au moins un détecteur (33, 35), produit un signal électrique lorsque la pression de traitement dans la cloche (8) diffère de la pression environnante d'une valeur minimale préfixée.

2. Dispositif selon la revendication 1, caractérisé en ce que le capteur de pression (10) est prévu sur le corps (5) de l'élément de remplissage ou sur une pièce (8) de l'élément de remplissage (2) reliée à ce corps, de préférence sur la cloche (8).

3. Dispositif selon la revendication 1 ou 2, caractérisé en ce qu'au moins un détecteur (33, 35) est prévu collectivement pour les capteurs de pression (10) de tous les éléments de remplissage (2) sur une partie de la machine de remplissage qui ne tourne pas avec le rotor (1).

4. Dispositif selon une des revendications 1 à 3, caractérisé en ce que chaque capteur de pression (10) comporte une partie d'actionnement (24) qui coopère avec au moins un détecteur (33, 35) et en ce que la partie d'actionnement (24) de chaque capteur de pression (10) occupe une première position, par rapport à l'élément de remplissage (2) correspondant et/ou à la cloche (8) correspondante, lorsque la pression environnante règne dans la cloche (8), et occupe une seconde position, par rapport à l'élément de remplissage (2) correspondant et/ou à la cloche (8) correspondante, lorsque la pression dans la cloche (8) diffère de la pression environnante.

5. Dispositif selon la revendication 4, caractérisé en ce que la partie d'actionnement (24) n'est déplacée de la première position en direction de la seconde position que lorsque la pression dans la cloche (8) est d'au moins 1,7 bar.

6. Dispositif selon la revendication 4 ou 5, caractérisé en ce qu'au moins un détecteur (33, 35) est un commutateur coopérant avec la partie d'actionnement (24) sans venir en contact avec elle.

7. Dispositif selon la revendication 6, caractérisé en ce qu'au moins un détecteur (33, 35) est un commutateur de proximité et la partie d'actionnement est de préférence un élément de manoeuvre (24) coopérant avec ce commutateur de proximité.

8. Dispositif selon une des revendications 4 à 7, caractérisé en ce que la partie d'actionnement (24) est prévue, de préférence de façon ajustable, sur un élément (22) réagissant à la pression et faisant partie du capteur de pression (10) concerné, élément qui est déplaçable contre l'effet d'au moins un ressort (25) par la présence dans la cloche (8) concernée de la pression différente de la pression environnante.

9. Dispositif selon la revendication 8, caractérisé en ce que l'élément réagissant à la pression est un piston présentant une surface de piston à laquelle est applicable la pression régnant dans la cloche (8).

10. Dispositif selon la revendication 8, caractérisé en ce que l'élément réagissant à la pression est un poussoir (22) déplaçable en translation suivant son axe (L) contre l'effet d'un ressort de compression (25), poussoir qui est disposé par une extrémité, ou par une face (28) formée sur cette extrémité, dans un espace auquel est appliquée la pression régnant dans la cloche (8) et dont l'autre extrémité est sortie de façon étanche de cet espace, de préférence à travers une membrane (20) assurant l'étanchéité, et en ce que le poussoir (22) présente à cette autre extrémité la partie d'actionnement (24), de préférence ajustable dans le sens de la longueur du poussoir (22).

11. Dispositif selon la revendication 10, caractérisé en ce que l'espace recevant l'extrémité mentionnée en premier du poussoir (22) est l'espace intérieur de la cloche (8) ou un espace communiquant directement avec cet espace intérieur à travers une ouverture (11).

12. Dispositif selon la revendication 10 ou 11, caractérisé en ce que le poussoir (22) est disposé mobile et guidé en translation, en direction longitudinale (L), dans un coussinet (23) maintenu dans une partie (16) du corps du capteur de pression (10).

13. Dispositif selon une des revendications 10 à 12, caractérisé par un ressort de compression (25) qui entoure le poussoir (22) sur une partie de sa longueur, maintient le poussoir normalement avec précontrainte à une position initiale correspondant à la première position et agit par une extrémité sur le poussoir et par l'autre extrémité sur une face du corps ou d'une partie (17) du corps du capteur de pression (10).

14. Dispositif selon la revendication 13, caractérisé en ce que le ressort de compression (25) agit par une extrémité sur un anneau (26) disposé librement mobile en translation sur le poussoir (22), en ce qu'une première face d'application pour l'anneau (26) est formée sur le corps, de préférence sur le coussinet (23), face contre laquelle l'anneau (26) est appliqué par son côté éloigné du ressort de compression (25) lorsque ce ressort est détendu, et en ce qu'une seconde face d'application pour le côté de l'anneau éloigné du ressort de compression est formée sur le poussoir (22).
